# EUROPÄISCHE PATENTSCHRIFT

(11) **EP 1 809 557 B1**
(45) Veröffentlichungstag und Bekanntmachung des Hinweises auf die Patenterteilung: **26.03.2008**
(21) Anmeldenummer: 05788967.7
(22) Anmeldetag: 10.10.2005
(51) Int. Cl.: B65H 5/30, B65H 39/075

(54) **VERFAHREN UND VORRICHTUNG ZUM EINSTECKEN VON FLACHEN GEGENSTÄNDEN IN DRUCKPRODUKTE**
METHOD AND DEVICE FOR INSERTING FLAT ARTICLES INTO PRINTED PRODUCTS
PROCEDE ET DISPOSITIF PERMETTANT D'INSERER DES OBJETS PLATS DANS DES PRODUITS IMPRIMES

(30) Priorität: 25.10.2004 CH 17612004
(43) Veröffentlichungstag der Anmeldung: 25.07.2007
(73) Patentinhaber: Ferag AG, 8340 Hinwil (CH)
(72) Erfinder: MÄDER, Carl, Conrad, CH-8335 Hittnau (CH); INFANGER, Rudolf, CH-8340 Hinwil (CH)
(74) Vertreter: Frei Patent Attorneys
(86) Internationale Anmeldenummer: PCT/CH2005/000590
(87) Internationale Veröffentlichungsnummer: WO 2006/045208

(56) Entgegenhaltungen:
- EP-A- 0 536 514
- EP-B- 0 448 679

## Beschreibung

Die Erfindung liegt auf dem Gebiete der Förderung und Verarbeitung von Druckprodukten und betrifft ein Verfahren und eine Vorrichtung nach den Oberbegriffen der entsprechenden, unabhängigen Patentansprüche. Verfahren und Vorrichtung dienen zum Einstecken von flachen Gegenständen in kontinuierlich geförderte Druckprodukte. Die Druckprodukte sind beispielsweise Zeitungen, Zeitschriften oder Broschüren, also gefaltete oder gebundene Druckprodukte, die für das Einstecken geöffnet werden. Die flachen Gegenstände sind beispielsweise weitere Druckprodukte (z.B. gefaltete oder gebundene Beilagen, Postkarten, Einzelblätter) oder andere Gegenstände (z.B. CDs, Musterbeutel) und in jedes Druckprodukt wird je ein Gegenstand oder eine als Einheit handhabbare Gegenstandsgruppe (Mehrzahl gleicher oder verschiedener flacher Gegenstände) eingesteckt.

Gemäss dem Stande der Technik werden Druckprodukte geöffnet und darin flache Gegenstände eingesteckt, indem die Druckprodukte beispielsweise einer rotierenden Einstecktrommel übergeben werden, in der sie in V-förmigen Taschen in einer geöffneten Position gehalten und gleichzeitig mit der Rotation in axialer Richtung verschoben werden, derart, dass sie mit jeder Umdrehung der Trommel an einer Zuführungsstelle vorbeigefördert werden. An jeder Zuführungsstelle wird in jedes vorbeigeförderte Druckprodukt ein flacher Gegenstand üblicherweise von oben eingebracht, derart, dass der Gegenstand durch die Wirkung der Schwerkraft gegen die innere Seite der Falt- oder Bundkante des Druckproduktes getrieben und an dieser anschlagend positioniert wird. Die genannte Einstecktrommel ist eine grosse und relativ aufwendige Vorrichtung, deren Anwendung eigentlich nur dann gerechtfertigt ist, wenn mehrere Zuführungsstellen notwendig sind, das heisst, wenn eine Mehrzahl von verschiedenen flachen Gegenständen in jedes Druckprodukt eingebracht werden soll und diese Gegenstände nicht als Einheit handhabbar sind oder gehandhabt werden sollen.

Für das Einbringen von nur je einem flachen Gegenstand in geöffnete Druckprodukte oder für das Einbringen von je einer als Einheit handhabbaren und als Einheit zugeführten Gegenstandsgruppe in die geöffneten Druckprodukte eignen sich einfachere Vorrichtungen, beispielsweise die Vorrichtung, die in der Publikation EP-0448679 (oder US-5165672, Wamac) beschrieben ist. Diese Vorrichtung weist umlaufende, V-förmige Taschen auf, in denen die Druckprodukte geöffnet und in geöffnetem Zustand an einer Zuführungsstelle vorbeigefördert werden, wo die flachen Gegenstände eingesteckt werden. Da die Druckprodukte in den V-formigen Taschen nicht wie in der Einstecktrommel quer zur Hauptförderrichtung verschoben werden müssen, brauchen sie nicht an Fördermittel, die für diese Querbewegung ausgerüstet sind, übergeben zu werden, sondern können für das Einstecken von den gleichen Greifern gehalten bleiben, von denen sie zum Umlaufsystem mit den Taschen zugefördert und wieder davon weggefördert werden. Dafür bestehen die Taschen aus je zwei Taschenteilen und werden die Greifer des Greifertransporteurs um einen Teil des Taschenumlaufs zwischen den Taschenteilen und auf deren Grund ausgerichtet gefördert. Vor der Zuführungsstelle werden die durch die Greifer in den Taschen gehaltenen Druckprodukte geöffnet und während der Vorbeiförderung an der Zuführungsstelle offen gehalten. Auch die Greifer sind während der Vorbeiförderung an der Zuführungsstelle vorübergehend geöffnet. Damit die Druckprodukte in den V-rormigen Taschen offen bleiben und damit ihre Falt- oder Bundkanten in den Greifern eine unveränderte Position beibehalten, während die Greifer geöffnet sind, sind die Taschen mit Haltemitteln versehen und werden im wesentlichen gradlinig und horizontal (mit der Öffnung gegen oben) an der Zuführungsstelle vorbeigefördert.

Die Vorrichtung gemäss EP-0448679 ist einfacher als eine Einstecktrommel, ist aber immer noch recht aufwendig und weist den Nachteil auf, dass die Greifer des Greifertransporteurs, mit dessen Hilfe die Druckprodukte in die Taschen, in den.Taschen an der Zuführungsstelle vorbei und dann wieder aus den Taschen gefördert werden, einen Abstand voreinander haben müssen, der für einen Einsteckvorgang während einer geradlinigen, horizontalen Förderung genügend gross ist. Dies ist aber beispielsweise für die für den Transport von Druckprodukten weit verbreiteten Greifertransporteure mit einem Greiferabstand von ca. 10 cm nicht der Fall. Eine Öffnung der Druckprodukte mit einer Breite von höchstens 10 cm ist, vor allem bei hohen Förderleistungen für das Einstecken von einzelnen flachen Gegenständen äusserst knapp und für das Einstecken einer Gegenstandsgruppe zu klein. Für ein Einstecken unter Verwendung der in EP-0448679 offenbarten Vorrichtung müssen also aus diesem Grunde die Druckprodukte einem speziellen Greifertransporteur übergeben werden, was weiteren vorrichtungsmässigen Aufwand und für gleichen Durchsatz höhere Fördergeschwindigkeiten bedeutet.

Die Erfindung stellt sich nun die Aufgaben, Verfahren und Vorrichtung gemäss dem Stande der Technik zum Einstecken von flachen Gegenständen in kontinuierlich geförderte Druckprodukte, Stand der Technik also, wie er beispielsweise durch die Publikation EP-0448679 bekannt ist, dahingehend zu verbessern, dass sie einfacher werden und dass sie insbesondere mit einem gängigen Greifertransporteur kooperierend verwendbar sind, das heisst mit einem Greifertransporteur mit einem für das Einstecken gemäss EP-0448679 zu kleinen Greiferabstand.

Diese Aufgabe wird gelöst durch das Verfahren und die Vorrichtung wie sie in den Patentansprüchen definiert sind.

Gemäss Erfindung ist die Zuführungsstelle im Bereich einer Umlenkung des Greifertransporteurs angeordnet, in welcher Umlenkung der Greifertransporteur von unten nach oben um eine im wesentlichen horizontale Umlenkungsachse um mehr als 90°, vorteilhafterweise etwa 180° umgelenkt wird. Die Druckprodukte werden von den Greifern des Greifertransporteurs an ihren Falt- oder Bundkanten gehalten, hängend gegen die Umlenkung gefördert und sie werden vor der Umlenkung (vorteilhafterweise unmittelbar vor der Umlenkung) in an sich bekannter Art und Weise geöffnet. Beim Öffnen der Druckprodukte werden ein vorlaufender und ein nachlaufender Produkteteil voneinander getrennt und es entsteht eine der Falt- oder Bundkante gegenüberliegende Öffnung, die aber für das Einstecken der flachen Gegenständen bei Verwendung eines üblichen Greifertransporteurs zu schmal ist.

Um die Umlenkungsachse rotieren beidseitig vom Greifertransporteur, synchronisiert mit den Greifern und axial und radial von diesen beabstandet eine Mehrzahl von Klemmelementen in axial aufeinander ausgerichteten Klemmelemente-Paaren. Diese sind derart angeordnet und gesteuert, dass die beiden Klemmelemente je eines Klemmelemente-Paares den nachlaufenden Teil eines geöffneten Druckproduktes und den vorlaufenden Teil des ebenfalls geöffneten Folgeproduktes in je einem der Falt- oder Bundkante gegenüberliegenden Eckbereich zusammenklemmend ergreifen und derart gehalten um die Umlenkung führen können. Die Klemmelemente werden dafür da, wo die Greifer in die Umlenkung einlaufen, aktiviert, das heisst in eine klemmende Konfiguration gebracht. An diesem Einlauf wird dadurch jedes einlaufende, bereits geöffnete Druckprodukt weiter geöffnet denn die Klemmelemente haben einen grösseren radialen Abstand von der Umlenkungsachse als die Greifer, die Klemmelemente haben also einen grösseren Abstand als die Greifer. Dadurch werden die Öffnungen der Druckprodukte auch bei Verwendung eines üblichen Greifertransporteurs für das Einstecken breit genug.

Während der Umlenkung und in einer Position auf oder über der im wesentlichen horizontalen Ebene, die die Umlenkungsachse enthält, ist die Zuführungsstelle angeordnet, in der die flachen Gegenstände eingesteckt werden. Schon während dem Einstecken oder unmittelbar danach werden die eingesteckten Gegenstände durch die Schwerkraft gegen die Innenseite der Falt- oder Bundkante getrieben. Bereits in der Zuführungsstelle oder kurz danach, in einem Zeitpunkt aber, in dem die den Falt-oder Bundkanten gegenüberliegenden Eckbereiche der Druckprodukte durch die Klemmelemente noch gehalten werden, werden die Greifer vorübergehend geöffnet, sodass die eingesteckten Gegenstände durch die Schwerkraft ganz an die. Innenseite der Falt- oder Bundkante angelegt werden, um beim Wiederschliessen der Greifer zusammen mit den Druckprodukten ergriffen werden zu können.

Die Klemmelemente werden deaktiviert, das heisst in eine nicht klemmende Konfiguration gebracht, spätestens da, wo die Greifer aus der Umlenkung auslaufen, und frühestens dann, wenn die Greifer wieder geschlossen sind.

Es zeigt sich, dass es völlig ausreicht, die vor- und nachlaufenden, der Falt- oder Bundkante gegenüberliegenden Eckbereiche der beiden Teile der geöffneten Druckprodukte zu halten, wenn die Greifer vorübergehend geöffnet sind, unabhängig davon, ob dies schon während des Einsteckens oder erst danach der Fall ist. Auf eine weitere. Stützung oder Halterung der Druckprodukte kann ohne weiteres verzichtet werden. Dabei ist es, insbesondere bei hohen Fördergeschwindigkeiten durchaus möglich, dass die Position der Falt- oder Bundkanten sich in den geöffneten Greifern verschiebt, was aber für das Verfahren nicht von Belang ist.

Die erfindungsgemässe Vorrichtung kooperiert also mit einer Umlenkung eines Greifertransporteurs, wobei der Greifertransporteur vorteilhafterweise einen minimalen Greiferabstand aufweist und wobei die Stellung der Greifer relativ zum Transporteur während der Umlenkung blockiert bleibt (keine Anpassung dieser Stellung an die Schwerkraft). Die Umlenkungsachse ist im wesentlichen horizontal, der Greifertransporteur wird von unten nach oben umgelenkt und der Umlenkungsradius ist möglichst klein. Die Vorrichtung weist die folgenden Vorrichtungsteile auf:
- eine Zuführungsstelle, die in an sich bekannter Weise für die Zuführung und das Einstecken der flachen Gegenstände ausgerüstet ist, wobei die Zuführungsstelle auf oder über der im wesentlichen horizontalen Ebene liegt, die die Umlenkungsachse enthält;
- Auf beiden Seiten der Umlenkung des Greifertransporteurs und von diesem axial und von den Greifern radial beabstandet und mit den Greifern synchronisiert um die Umlenkungsachse rotierende Klemmelemente, die in Paaren axial aufeinander ausgerichtet sind, die in ihren Abständen auf die Greiferabstände abgestimmt sind und die von der Umlenkungsachse radial weiter entfernt sind als die Greifer;
- Mittel zum Öffnen der durch den Greifertransporteur hängend gegen die Umlenkung geförderten Druckprodukte, wobei diese Öffnungsmittel vorteilhafterweise unmittelbar vor dem Einlauf der Greifer in die Umlenkung angeordnet sind;
- Steuermittel zum vorübergehenden Öffnen und Schliessen der Greifer des Greifertransporteurs während der Umlenkung;
- und Steuermittel zum Aktivieren und Deaktivieren der Klemmelemente.

Die Vorteile von Verfahren und Vorrichtung gemäss Erfindung gegenüber bekannten Verfahren und Vorrichtungen, die demselben Zwecke dienen, bestehen insbesondere darin, dass die Mittel, mit denen die Druckprodukte in einem für das Einstecken der flachen Gegenstände und für das vorübergehende Öffnen der Greifer geeigneten Zustand gehalten werden, bedeutend einfacher sind (zwei in Eckbereichen angreifende Klemmelemente im Gegensatz zu zweiteiligen, mit Haltemitteln ausgerüsteten V-förmigen Taschen) und dass, dank der im Bereich der Umlenkung angeordneten Zuführungsstelle der Greiferabstand am Greifertransporteur bedeutend kleiner sein kann, dass also insbesondere ein gängiger Greifertransporteur verwendet werden kann und die Druckprodukte für den Einsteckvorgang nicht an einen speziellen Greifertransporteur übergeben, werden müssen. Wie noch zu zeigen sein wird, kann die Vorrichtung auch in sehr einfacher Art an verschiedene Formate von Druckprodukten angepasst werden und in ebenso einfacher Art in einen nicht operativen Zustand gebracht werden, in dem sie eine normale, völlig unbehinderte Benützung des Greifertransporteurs (ohne Einstecken) erlaubt.

Das erfindungsgemässe Verfahren und eine beispielhafte Ausführungsform der erfindungsgemässen Vorrichtung wird anhand der folgenden Figuren im Detail beschrieben. Dabei zeigen:
- **Figur 1**: das Prinzip des erfindungsgemässen Verfahrens;
- **Figuren 2 und 3**: eine beispielhafte Ausführungsform der erfindungsgemässen Vorrichtung in aktivem Zustand (Fig. 2: Blickrichtung quer zur Förderrichtung; Fig. 3: Schnitt quer zur Förderrichtung im Einlaufbereich der Umlenkung);
- **Figuren 4 und 5**: die Vorrichtung gemäss Figuren 2 und 3 in nicht operativem Zustand (Fig. 4: Blickrichtung quer zur Förderrichtung; Fig. 5: Schnitt quer zur Förderrichtung im Einlaufbereich der Umlenkung).

**Figur 1** zeigt das Prinzip des erfindungsgemässen Verfahrens anhand einer sehr schematisch und unvollständig dargestellten Vorrichtung (Blickwinkel quer zur Förderrichtung, also parallel zur Umlenkungsachse). Dargestellt ist der Greiferforderer 1 mit Greifern 11, der um die Umlenkungsachse 2 von unten nach oben umgelenkt wird (Pfeil U), wobei die Druckprodukte 3 durch die Greifer 11 des Greiferforderers 1 an den Falt- oder Bundkanten gehalten hängend in die Umlenkung gefordert werden. Vor dem Einlaufen der Greifer 11 in die Umlenkung werden mit einem nicht dargestellten Öffnungsmittel die vor- und nachlaufenden Teile 31 und 32 der Druckprodukte 3 voneinander getrennt und die Druckprodukte dadurch geöffnet. Offensichtlich ist es dabei höchstens möglich zwischen vor- und nachlaufendem Teil jedes Druckproduktes eine Öffnung 33 zu erstellen, die so breit ist wie der durch den Greifertransporteur vorgegebene Greiferabstand A.

Ferner dargestellt sind Klemmelemente 4 (nur die Klemmelemente auf der einen Seite des Greifertransporteurs sind sichtbar), die mit den Greifern 11 synchronisiert um die Umlenkungsachse 2 rotierend angetrieben sind, wobei sie sich beispielsweise etwa mittig zwischen je zwei benachbarten Greifern bewegen. Die Klemmelemente 4 sind radial von den Greifern 11 beanstandet, wobei dieser Abstand zwischen Greifer 11 und Klemmelementen 4 auf die Höhe (bei der Zuführung im wesentlichen senkrecht und quer zur Förderrichtung) der geöffneten Druckprodukte abgestimmt ist. Die axiale Distanz zwischen den Klemmelementen eines Klemmelemente-Paares ist an die Breite (horizontal und senkrecht zur Förderrichtung) der Druckprodukte angepasst

Die Klemmelemente 4 übernehmen die durch das Öffnungsmittel voneinander getrennten vor- und nachlaufenden Teile 31 und 32 der geöffneten Druckprodukte 3 am Einlauf der Greifer 11 in die Umlenkung, dadurch, dass sie die den Falt- oder Bundkanten gegenüberliegenden Eckbereiche des nachlaufenden Teils 32 eines Druckproduktes und die entsprechenden Eckbereiche des vorlaufenden Teils 31 des Folgeproduktes zusammenklemmen. Jedes Druckprodukt 3 wird dadurch beim Einlaufen in die Umlenkung weiter geöffnet. Sobald seine beiden Teile 31 und 32 von je einem Klemmelemente-Paar ergriffen sind, entspricht die Breite seiner Öffnung nicht mehr dem Greiferabstand A sondern ist entsprechend dem radialen Abstand zwischen Greifer und Klemmelementen grösser (B), so dass die Öffnung für das Einstecken breit genug ist.

Die Zuführungsstelle 5 (schematisch mit einem Pfeil dargestellt), an der die einzusteckenden, flachen Gegenstände (nicht dargestellt) zugeführt und in die um die Umlenkung geförderten und durch die Klemmelemente 4 offen gehaltenen Druckprodukte 3 eingesteckt werden, ist auf oder über einer im wesentlichen horizontalen Ebene H, in der die Umlenkungsachse 2 liegt, angeordnet, also in einer Position in der die Öffnung 33 der Druckprodukte 3 mindestens so hoch, vorteilhafterweise höher liegt als die Falt- oder Bundkante.

Die Klemmelemente 4 werden am Einlauf der Greifer 11 in die Umlenkung aktiviert (Aktivierungsstelle 6). Spätestens beim Auslauf der Greifer 11 aus der Umlenkung und frühestens nach der Zuführungsstelle 5 werden sie wieder deaktiviert (Deaktivierungsstelle 7). Die Greifer 11 werden vorübergehend geöffnet solange die Klemmelemente aktiviert sind, wobei sie vor oder nach der Zuführungsstelle 5 geöffnet (beispielhafte Öffnungsstelle 8) und erst nach der Zuführungsstelle 5 wieder geschlossen (beispielhafte Schliessstelle 9) werden.

Für die Steuerung der Klemmelemente 4 und der Greifer 11 sind beispielsweise in an sich bekannter Art und Weise während dem Betrieb stationäre Steuerkulissen vorzusehen und Greifer 11 und Klemmelemente 4 mit auf den Steuerkulissen abrollenden Steuerrollen zu versehen.

**Figuren 2** und **3** zeigen eine beispielhafte Ausführungsform einer Vorrichtung, mit der, wie im Zusammenhang mit der Figur 1 beschrieben, flache Gegenstände 20 in kontinuierlich an einer Zuführungsstelle 5 vorbeigeförderte, offene Druckprodukte 3 eingesteckt werden können. Figur 2 zeigt die Vorrichtung in derselben Art wie Figur 1, also mit Blickrichtung quer zur Förderrichtung (parallel zur Umlenkungsachse 2). Figur 3 zeigt den Bereich der Vorrichtung, in dem die Greifer in die Umlenkung einlaufen, in einem im wesentlichen senkrechten, parallel zur Umlenkungsachse 2 ausgerichteten Schnitt. Gleiche Elemente sind mit gleichen Bezugszeichen gekennzeichnet wie in Figur 1. Insbesondere detaillierter dargestellt als in der Figur 1 ist der Vorrichtungsteil 40, der die Klemmelemente 4 trägt, und das Öffnungsmittel 50.

Der Vorrichtungsteil 40 ist als ein Paar von spiegelbildlich ausgebildeten und beidseitig der Umlenkung angeordneten, um die Umlenkungsachse 2 rotierend angetriebenen Speichenrädern 40.1 und 40.2 ausgebildet, wobei jede Speiche 41 ein Klemmelement 4 trägt. Die beiden Speichenräder 40,1 und 40.2 sind vorteilhafterweise auf derselben Achse montiert wie ein die Umlenkung des Greifertransporteur bewirkendes Umlenkungsrad und werden vorteilhafterweise auch von dieser Achse angetrieben. Der axiale Abstand zwischen zwei aufeinander ausgerichteten Speichen 41, die je einem der Speichenräder 40.1 und 40.2 angehören, ist grösser als die Breite der zu handhabenden Druckprodukte und vorteilhafterweise für die Handhabung verschieden breiter Druckprodukte einstellbar (Doppelpfeil C).

Die Klemmelemente 4 weisen je zwei Klemmbacken 4.1 und 4.2 auf, wobei die Klemmbacken um die Speiche 41 schwenkbar angeordnet sind, derart, dass sie in der aktivierten Konfiguration des Klemmelementes 4 im wesentlichen parallel zur Umlenkungsachse 2 ausgerichtet und gegeneinander gepresst sind. In der deaktivierten Konfiguration des Klemmelementes 4 sind die Klemmbacken 4.1 und 4.2 so weit auseinander geschwenkt, dass sie mit den Druckprodukten 3 nicht in Berührung kommen.

Vorteilhafterweise ist die radiale Länge der Speichen 41 einstellbar (Doppelpfeil D) für die Anpassung der Vorrichtung an verschiedene Höhen von zu handhabenden Druckprodukten 3. Für denselben Zweck können auch die Klemmelemente 4 entlang der Speichen 41 verschiebbar sein.

Das Öffnungsmittel 50 weist in an sich bekannter Weise ein Öffnungsband 51, ein Öffnungsrad 52 und eine Öffnungsschraube 53 auf und eignet sich insbesondere zum Öffnen von Druckprodukten mit Vorfalz (vorlaufender Teil 31 reicht etwas weiter nach unten als nachlaufender Teil 32, oder umgekehrt). Das Öffuungsband 51 ist derart unterhalb des Greifertransporteurs 1 angeordnet und mit einer etwas grösseren Geschwindigkeit angetrieben als der Greifertransporteur 1, dass es die unteren Bereiche der Druckprodukte 3 leicht vorwärts biegt. Das Öffnungsrad 52 ist am Ende des Öffnungsbandes 51 angeordnet und weist Zähne auf, die zwischen den vorlaufenden und den nachlaufenden Produkteteil eingreifen. An das Öffnungsrad 52 sohliesst die rotierend angetriebene Öffnungsschraube 53 an, die eine in Förderrichtung sich vergrössernde Schraubensteigung aufweist und die die durch das Öffnungsrad 52 getrennten Produkteteile von benachbarten Druckprodukten zusammenführt und die durch das Öffnungsrad 52 erzielte Öffnung etwas vergrössert. Am Ausgang der Öffnungsschraube 53 werden die zusammengeführten Produkteteile 31 und 32 von je einem Klemmelemente-Paar in den der Falt- oder Bundkante gegenüberliegenden Eckbereichen erfasst. Wie aus Figur 3 ersichtlich ist, sind vorteilhafterweise zwei parallel und gegenläufig ausgebildete und angetriebene Öffnungsschrauben 53 vorzusehen.

Wie aus Figur 2 ersichtlich ist, ist die Position der Greifer relativ zur Förderrichtung während der Umlenkung konstant (Greifer blockiert). Nach der Umlenkung, also wenn die Druckprodukte und die eingesteckten Gegenstände sicher von den Greifern gehalten sind und nicht mehr von den Klemmelementen gehalten werden, können die Greifer wieder freigegeben werden und in Abhängigkeit der Schwerkraft sich einstellende Schwenkpositionen relativ zur Förderrichtung einnehmen.

**Figuren 4 und 5** zeigen in derselben Darstellungsart wie die Figuren 2 und 3 die Vorrichtung in einem nicht operativen Zustand, das heisst in einem Zustand, in dem die Druckprodukte 3 vom Greifertransporteur 1 um die Umlenkung gefördert werden, ohne dass sie geöffnet werden, ohne dass ihre vor- und nachlaufenden Teile von den Klemmelementen 4 erfasst werden, ohne dass die Greifer 11 geöffnet werden und ohne dass flache Gegenstände eingesteckt werden. Wenn die erfindungsgemässe Vorrichtung in diesem nicht operativen Zustand ist, ist selbstverständlich die Zuführung von einzusteckenden Gegenständen abzustellen. Zusätzlich ist lediglich das Öffnungsmittel 50 nach unten verschoben und gegebenenfalls gestoppt und die beiden Speichenräder 40.1 und 40.2 sind derart axial auseinander gefahren, dass sie vom Antrieb entkoppelt werden und die Klemmelemente 4 vorteilhafterweise unabhängig von ihrer Konfiguration nicht mit den Druckprodukten 3 in Berührung kommen. Ferner ist die Steuerung der Greifer 11 zur vorübergehenden Greiferöffnung auszuschalten. Vorteilhafterweise ist die die vorübergehende Greiferöffnung steuernde Steuerkulisse mit einem der Speichenräder 40.1 oder 40.2 verbunden und wird durch das axiale Auseinanderfahren der Speichenräder aus dem Bereich des Greifertransporteurs geschoben und dadurch inaktiv geschaltet.

Aus dem obigen Abschnitt geht hervor, dass es offensichtlich sehr einfach ist, die erfindungsgemässe Vorrichtung, wie sie in den Figuren 2 bis 5 dargestellt ist, in einen nicht operativen Zustand und von diesem wieder in einen operativen Zustand zu versetzen.

## Patentansprüche

1. Verfahren zum Einstecken von flachen Gegenständen (20) in kontinuierlich geförderte Druckprodukte (3) mit einer Falt- oder Bundkante, wobei die Druckprodukte (3) je durch einen Greifer (11) an ihren Falt- oder Bundkanten gehalten gegen eine Zuführungsstelle (5) und von der Zuführungsstelle weg gefördert werden, wobei die Druckprodukte (3) in einem offenen Zustand, das heisst mit je voneinander getrennten, vor- und nachlaufenden Produkteteilen (31 und 32) durch die Zuführungsstelle (5) gefördert und die Greifer (11) im Bereich der Zuführungsstelle (5) vorübergehend geöffnet werden und wobei die flachen Gegenstände (20) der Zuführungsstelle (5) zugeführt, in die offenen Druckprodukte (3) eingesteckt und beim Wiederschliessen der Greifer (11) von diesen zusammen mit den Druckprodukten ergriffen werden, **dadurch gekennzeichnet, dass** die Zuführungsstelle (5) im Bereiche einer Umlenkung der Greifer (11) um eine im wesentlichen horizontale Umlenkungsachse (2) angeordnet ist, um die die Greifer (11) von unten nach oben bis über die Umlenkungsachse (2) umgelenkt werden, dass die von den Greifern (11) hängend der Umlenkung zugeführten Druckprodukte (3) geöffnet werden, bevor die Greifer (11) in die Umlenkung einlaufen, und dass während der Umlenkung der nachlaufende Produkteteil (32) jedes Druckproduktes und der vorlaufende Produkteteil (31) des Folgeproduktes in der Falt- oder Bundkante gegenüberliegenden Eckbereichen durch je ein Paar von axial aufeinander ausgerichteten Klemmelementen (4) zusammengeklemmt gehalten werden, wobei die Paare von Klemmelementen (4) mit den Greifern (11) synchronisiert um die Umlenkungsachse (2) rotieren und wobei axiale Abstände zwischen den Klemmelementen an eine Breite der Druckprodukte (3) und radiale Abstände zwischen Greifern (11) und Klemmelementen (4) an eine radiale Höhe der Druckprodukte (3) angepasst sind.

2. Verfahren nach Anspruch 1, **dadurch gekennzeichnet, dass** die Druckprodukte (3), während die Greifer (11) vorübergehend geöffnet sind, nur in den genannten Eckbereichen gehalten werden.

3. Verfahren nach Anspruch 1 oder 2, **dadurch gekennzeichnet, dass** die Zuführungsstelle (5) auf oder über einer im wesentlichen horizontalen Ebene (H), die die Umlenkungsachse (2) enthält, angeordnet ist.

4. Vorrichtung zum Einstecken von flachen Gegenständen (20) in Druckprodukte (3) mit einer Falt- oder Bundkante, welche Vorrichtung im Bereiche eines Greifertransporteurs (1) mit Greifern (11) zur kontinuierlichen Förderung der an ihren Falt- oder Bundkanten gehaltenen Druckprodukte (3) angeordnet ist und ein Öffnungsmittel (50) zum Öffnen der Druckprodukte (3), Steuermittel zum vorübergehenden Öffnen der Greifer (11) und eine Zuführungsstelle (5) zum Zuführen und Einstecken der flachen Gegenstände (3) in die offenen Druckprodukte (3) aufweist, **dadurch gekennzeichnet, dass** die Vorrichtung im Bereich einer Umlenkung des Greifertransporteurs (1) angeordnet ist, in welcher Umlenkung der Greifertransporteur (1) um eine im wesentlichen horizontale Umlenkungsachse (2) von unten nach oben bis über die Umlenkungsachse (2) umgelenkt wird, wobei das Öffnungsmittel (50) vor dem Einlauf der Greifer (11) in die Umlenkung angeordnet ist und wobei die Vorrichtung ferner eine Mehrzahl von Klemmelementen (4) aufweist, die in axial aufeinander ausgerichteten, mit den Greifern (11) synchronisierten Paaren um die Umlenkungsachse (2) rotierend angetrieben sind, wobei axiale Abstände der Klemmelemente (4) jedes Paares an eine Breite der Druckprodukte (3) und radialen Abstände zwischen Greifern (11) und Klemmelementen (4) an eine radiale Höhe der Druckprodukte (3) angepasst sind, derart, dass von den Klemmelementen (4) eines Paares je ein nachlaufender Teil (32) eines durch das öffnungsmittel (50) geöffneten Druckproduktes und ein vorlaufender Teil (31) des Folgeproduktes in den Falt- oder Bundkanten gegenüberliegenden Eckbereichen durch Zusammenklemmen ergreifbar sind, und wobei Steuermittel vorgesehen sind, mit denen die Klemmelemente (4) am Einlauf der Greifer (11) in die Umlenkung in eine aktivierte Konfiguration und nach der vorübergehenden Öffnung der Greifer (11) in eine deaktivierte Konfiguration bringbar sind.

5. Vorrichtung nach Anspruch 4, **dadurch gekennzeichnet, dass** die Zuführungsstelle (5) über oder in einer horizontalen Ebene (H), in der die Umlenkungsachse (2) liegt, angeordnet ist.

6. Vorrichtung nach Anspruch 4 oder 5, **dadurch gekennzeichnet, dass** die Klemmelemente (4) an Speichen (41) von zwei auf je einer Seite der Umlenkung des Greifertransporteurs (1) angeordneten Speichenrädern (40.1 und 40.2) angeordnet sind.

7. Vorrichtung nach einem der Ansprüche 4 bis 6, **dadurch gekennzeichnet, dass** die Klemmelemente (4) je zwei Klemmbacken (4.1 und 4.2) aufweisen, die um die Speiche (41) schwenkbar sind, wobei die Klemmbacken (4.1 und 4.2) in einer aktivierten Konfiguration der Klemmelemente (4) axial ausgerichtet sind und gegeneinander gepresst werden und wobei die Klemmbacken (4.1 und 4.2) in einer deaktivierten Konfiguration der Klemmelemente (4) auseinander geschwenkt sind.

8. Vorrichtung nach einem der Ansprüche 4 bis 7, **dadurch gekennzeichnet, dass** eine radiale Länge der Speichen (41) oder eine radiale Position der Klemmelemente (4) auf den Speichen (41) einstellbar ist.

9. Vorrichtung nach einem der Ansprüche 4 bis 8, **dadurch gekennzeichnet, dass** die Speichenräder (40.1 und 40.2) axial verschiebbar sind.

10. Vorrichtung nach Anspruch 9, **dadurch gekennzeichnet, dass** die Speichenräder (40.1 und 40.2) mit der Umlenkung des Greifertransporteurs (1) wirkverbunden sind und dass diese Verbindung durch axiale Verschiebung der Speichenräder (40.1 und 40.2) lösbar ist.

## Claims

1. Method for inserting flat articles (20) into continuously conveyed printed products (3) having a fold or spine edge, wherein the printed products (3) are each held by a gripper (11) at their fold or spine edge and conveyed to a supply point (5) and away from the supply point, wherein the printed products (3) are conveyed past the supply point (5) in an open state, i.e. each with a separated leading and trailing part (31 and 32), and the grippers (11) are temporarily opened in the region of the supply point (5), and wherein the flat articles (20) are supplied to the supply point (5), are inserted into the open printed products (3) and are gripped together with the printed products by the re-closed grippers (11), **characterized in that** the supply point (5) is located in a region in which the grippers (11) are deflected by being conveyed around an essentially horizontal deflection axis (2), around which the grippers (11) are conveyed upward from below to above the deflection axis (2), that the printed products (3) being conveyed to the deflection held by the grippers (11) in a hanging manner are opened before the grippers (11) enter the deflection, and that during conveyance through the deflection the trailing part of each (32) printed product and the leading part (31) of the following product are held clamped together in corner regions opposite the fold or spine edge each by a pair of axially aligned pegging elements (4), wherein the pairs of pegging elements (4) rotate around the deflection axis (2) in synchronisme with the grippers (11) and wherein the axial distances between the pegging elements are adapted to a width of the printed products (3) and radial distances between the grippers (11) and pegging elements (4) are adapted to a radial height of the printed products (3).

2. Method according to claim 1, **characterized in that** the printed products (3) are solely held in said corner regions while the grippers (11) are temporarily opened.

3. Method according to any one of claims 1 or 2, **characterized in that** the supply point (5) is positioned on or above an essentially horizontal plane (H), in which said deflection axis (2) lies.

4. An installation for inserting flat articles (20) into printed products (3) having a fold or spine edge, which installation is positioned in a region of a gripper conveyor (1) comprising grippers (11) suitable for continuous conveyance of the printed products (3) being held at their fold or spine edges, the installation comprising a means (50) for opening the printed products (3), a control means for opening the grippers (11) temporarily and a supply point (5) for supplying and inserting the flat articles (3) into the opened printed products (3), **characterized in that** the installation is arranged in a region of a deflection of the gripper conveyor (1), by which deflection the gripper conveyor (1) is deflected upwards around an essentially horizontal deflection axis (2) from below to above the deflection axis, wherein the opening means (50) is located upstream of the deflection, wherein the installation further comprises a plurality of pegging elements (4), which are driven to rotate in axially aligned pairs and in synchronism with the grippers (11) around the deflection axis (2), the axial distances of the pegging elements (4) of each pair being adjusted to a width of the printed products (3) and the radial distances between grippers (11) and pegging elements (4) to a radial height of the printed products (3), so that each pair of pegging elements (4) is capable to grip by clamping together a trailing part (32) of one printed product opened by the opening means (50) and a leading part (31) of the following printed product in the corner regions opposite the fold or spine edges, and wherein control means are provided to activate the pegging elements (4) as the grippers (11) enter the deflection and to de-activate them after the temporary opening of the grippers (11).

5. Installation according to claim 4, **characterized in that** the supply point (5) is located on or above a horizontal plane (H), in which the deflection axis (2) lies.

6. Installation according to any one of claims 4 or 5, **characterized in that** the pegging elements (4) are mounted on spokes (41) of two spoke wheels (40.1 and 40.2) which are arranged one on each side of the deflection region of the gripper conveyor (1).

7. Installation according to any one of claims 4 to 6, **characterized in that** each pegging element (4) comprises two clamping jaws (4.1 and 4.2) pivotable around the spoke (41), wherein, in an activated configuration of the pegging element (4), the jaws (4.1 and 4.2) are oriented axially and pressed against each other and wherein, on de-activation of the pegging element (4), the jaws (4.1 and 4.2) are swivelled apart.

8. The installation according to any one of claims 4 to 7, **characterized in that** a radial length of the spokes (41) or a radial position of the pegging elements (4) on the spokes (41) is adjustable.

9. The installation according to any one of claims 4 to 8, **characterized in that** the spoke wheels (40.1 and 40.2) are able to be shifted axially.

10. The installation according to claim 9, **characterized in that** the spoke wheels (40.1 and 40.2) are functionally connected with the deflection of the gripper conveyor (1) and that this connection is eliminated by shifting the spoke wheels (40.1 and 40.2).

## Revendications

1. Procédé d'insertion d'objets plats (20) dans des produits imprimés (3) transportés en continu et qui présentent un bord de pliage ou de reliure, les produits imprimés (3) étant tous transportés vers un emplacement d'amenée (5) et éloignés de l'emplacement d'amenée en étant maintenus par un dispositif de saisie (11) sur leur bord replié ou de reliure, les produits imprimés (3) étant transportés à travers l'emplacement d'amenée (5) en position ouverte, c'est-à-dire avec leur partie avant et leur partie arrière (31 et 32) de produit séparées l'une de l'autre, les dispositifs de saisie (11) étant transitoirement ouverts dans la zone de l'emplacement d'amenée (5) et les objets plats (20) étant amenés à l'emplacement d'amenée (5), insérés dans les produits imprimés (3) ouverts et saisis par les dispositifs de saisie (11) en même temps que les produits imprimés lorsque ces dispositifs de saisie se referment,
**caractérisé en ce que**
l'emplacement d'amenée (5) est disposé dans la zone d'un renvoi des dispositifs de saisie (11) autour d'un axe essentiellement horizontal de renvoi (2) autour duquel les dispositifs de saisie (11) sont renvoyés du bas vers le haut jusqu'au-dessus de l'axe de renvoi (2), **en ce que** les produits imprimés (3) amenés au renvoi en étant suspendus aux dispositifs de saisie (11) sont ouverts avant que les dispositifs de saisie (11) pénètrent dans le renvoi et **en ce que** pendant le renvoi, la partie arrière (32) de chaque produit imprimé et la partie avant (31) du produit suivant sont maintenues pincées ensemble dans les zones des coins opposés du bord de pliage ou de reliure par des paires d'éléments (4) de pinçage alignés axialement les uns par rapport aux autres, les paires d'éléments (4) de pinçage tournant autour de l'axe de renvoi (2) en synchronisme avec les dispositifs de saisie (11) et la distance axiale entre les éléments de pinçage étant adaptée à la largeur des produits imprimés (3), les distances radiales entre les dispositifs de saisie (11) et les éléments de pinçage (4) étant adaptées à la hauteur radiale des produits imprimés (3).

2. Procédé selon la revendication 1, **caractérisé en ce que** les produits imprimés (3) sont maintenus uniquement dans lesdites zones de leur coin pendant que les dispositifs de saisie (11) sont transitoirement ouverts.

3. Procédé selon les revendications 1 ou 2, **caractérisé en ce que** l'emplacement d'amenée (5) est disposé sur ou au-dessus d'un plan (H) essentiellement horizontal qui contient l'axe de renvoi (2).

4. Dispositif d'insertion d'objets plats (20) dans des produits imprimés (3) qui présentent un bord de pliage ou de reliure, lequel dispositif est disposé dans la zone d'un transporteur (1) doté de dispositifs de saisie (11) qui assurent le transport continu des produits imprimés (3) maintenus sur leur côté de pliage ou de reliure et présentant des moyens d'ouverture (50) qui ouvre les produits imprimés (3), des moyens de commande qui ouvrent transitoirement les dispositifs de saisie (11) et un emplacement d'amenée (5) qui amène et insère les objets plats (20) dans les produits imprimés (3), **caractérisé en ce que**
le dispositif est disposé dans la zone d'un renvoi du transporteur (1) à dispositifs de saisie, le transporteur (1) à dispositifs de saisie étant pivoté dans ce renvoi du bas vers le haut autour d'un axe de renvoi (2) essentiellement horizontal et jusqu'au-dessus de l'axe de renvoi (2), les moyens d'ouverture (50) étant disposés dans le renvoi en amont de l'entrée des dispositifs de saisie (11) et le dispositif présentant en outre plusieurs éléments de pinçage (4) entraînés en rotation en paires alignées axialement l'une sur l'autre et synchronisées avec les dispositifs de saisie (11) autour de l'axe de renvoi (2), les distances axiales entre les éléments de pinçage (4) de chaque paire étant adaptées à une largeur des produits imprimés (3) et les distances radiales entre les dispositifs de saisie (11) et les éléments de pinçage (4) étant adaptées à une hauteur radiale des produits imprimés (3) de telle sorte qu'une paire formée par une partie arrière (32) d'un produit imprimé ouvert par le moyen d'ouverture (50) et d'une partie avant (31) du produit suivant puisse être saisie en étant pincée par les éléments de pinçage (4) dans les zones de coin opposées des bords de pliage ou de reliure, des moyens de commande étant prévus pour amener les éléments de pinçage (4) dans une configuration activée lorsque les dispositifs de saisie (11) pénètrent dans le renvoi et dans une configuration désactivée après l'ouverture transitoire des dispositifs de saisie (11).

5. Dispositif selon la revendication 4, **caractérisé en ce que** l'emplacement d'amenée (5) est disposé sur ou au-dessus un plan horizontal (H) dans lequel est situé l'axe de renvoi (2).

6. Dispositif selon les revendications 4 ou 5, **caractérisé en ce que** les éléments de pinçage (4) sont disposés sur des rayons (41) de deux roues à rayons (40.1 et 40.2) disposées chacune sur un côté du renvoi du transporteur (1) à dispositifs de saisie.

7. Dispositif selon l'une des revendications 4 à 6, **caractérisé en ce que** les éléments de pinçage (4) présentent tous deux mâchoires de pinçage (4.1 et 4.2) qui peuvent pivoter autour des rayons (41), les mâchoires de pinçage (4.1 et 4.2) étant orientées axialement et repoussées l'une contre l'autre lorsque les éléments de pinçage (4) sont en configuration activée et les mâchoires de pinçage (4.1 et 4.2) s'éloignant l'une de l'autre par pivotement lorsque les éléments de pinçage (4) sont en configuration désactivée.

8. Dispositif selon l'une des revendications 4 à 7, **caractérisé en ce que** la longueur radiale des rayons (41) ou la position radiale des éléments de pinçage (4) sur les rayons (41) peuvent être ajustées.

9. Dispositif selon l'une des revendications 4 à 8, **caractérisé en ce que** les roues à rayons (40.1 et 40.2) peuvent se déplacer axialement.

10. Dispositif selon la revendication 9, **caractérisé en ce que** les roues à rayons (40.1 et 40.2) sont reliées fonctionnellement au renvoi du transporteur (1) à dispositifs de saisie et **en ce que** cette liaison peut être libérée par déplacement axial des roues à rayons (40.1 et 40.2).
